# EUROPÄISCHE PATENTSCHRIFT

(11) **EP 3 106 772 B1**
(45) Veröffentlichungstag und Bekanntmachung des Hinweises auf die Patenterteilung: **04.03.2020**
(21) Anmeldenummer: 16168247.1
(22) Anmeldetag: 04.05.2016
(51) Int. Cl.: F24F 13/02, F24F 13/072, F24F 13/078

(54) **SET ZUR BELÜFTUNG EINES RAUMES**
SET FOR VENTILATION OF A ROOM
KIT D'AERATION D'UNE PIECE

(30) Priorität: 15.06.2015 DE 202015103138 U
(43) Veröffentlichungstag der Anmeldung: 21.12.2016
(73) Patentinhaber: Krantz GmbH, 52072 Aachen (DE)
(72) Erfinder: Felser, Hans, 52080 Aachen (DE); Schweinheim, Claus, 50996 Köln (DE); Kühn, Werner, 84166 Adlkofen (DE); Qvarngard, Carina, 182 38 Danderyd (SE)
(74) Vertreter: Bauer, Dirk

(56) Entgegenhaltungen:
- EP-A1- 2 846 108
- US-A- 3 815 486
- US-B1- 6 203 074

## Beschreibung

### Einleitung

Die vorliegende Erfindung betrifft einen Raum mit einem lang gestreckten Set zur Belüftung des Raums, insbesondere eines Labors, umfassend
- mindestens einen Primärluftanschluss, mittels dessen dem Set Primärluft zuführbar ist,
- mindestens zwei in einem Deckenbereich des Raums angeordnete Deckenmodule und
- mindestens ein in dem Deckenbereich des Raums angeordnetes Verbindungsmodul,
wobei vorzugsweise eine senkrecht zu einer Längsachse des Sets gemessene Breite des Sets mindestens doppelt so groß ist wie eine Höhe des Sets, die Deckenmodule jeweils aufweisend
- mindestens einen von Wandungen räumlich begrenzten Deckenraum,
- mindestens eine Lufteintrittsöffnung zur Einleitung von Luft in den Deckenraum und
- mindestens eine Luftaustrittsöffnung zur Einleitung von Luft aus dem Deckenraum in den zu belüftenden Raum, wobei mindestens eine Luftaustrittsöffnung in einer seitlichen Wandung des jeweiligen Deckenmoduls angeordnet ist,
das Verbindungsmodul umfassend
- mindestens einen räumlich begrenzten Verbindungsraum,
- mindestens zwei Luftöffnungen zur Einleitung von Luft in den Verbindungsraum und/oder Ausleitung von Luft aus dem Verbindungsraum heraus,
wobei mindestens eine Wandung jeweils eines Deckenmoduls und das Verbindungsmodul jeweils mindestens einen Überströmquerschnitt aufweisen, mittels deren zumindest mittelbar, vorzugsweise unmittelbar, Luft zwischen den Modulen leitbar ist, wobei ein unmittelbarer Übertritt von Luft aus dem Verbindungsraum in den zu belüftenden Raum zumindest im Wesentlichen unterbunden ist.

Unter einem "Deckenbereich" wird ein Bereich eines Raumes verstanden, der sich in vertikaler Richtung betrachtet in der Umgebung der Raumdecke des jeweiligen Raumes befindet. Der Deckenbereich eines Raumes erstreckt sich insbesondere innerhalb 1 m, vorzugsweise innerhalb von 50 cm, unterhalb der Raumdecke.

Der "Verbindungsraum" des Verbindungsmoduls beschreibt im Wesentlichen einen Raum, der sich zur Leitung von Luft eignet. Hierbei ist es grundsätzlich unerheblich, in welcher Form der Verbindungsraum ausgestaltet ist, beispielsweise in Form eines rotationssymmetrischen oder eckigen Korpus. Typischerweise ist der Verbindungsraum ebenso wie der Deckenraum von Wandungen eingefasst, insbesondere von einem Bodenteil, einem Deckenteil sowie vier seitlichen Wandungen. Der Verbindungsraum ermöglicht eine gerichtete Strömung eines Luftvolumenstroms, wobei insbesondere mittels eines Verbindungsraums eine strömungstechnische Verbindung herstellbar ist. Eine solche ist dadurch gekennzeichnet, dass sämtliche Luft, die ausgehend von einem ersten Bereich in den Verbindungsraum einströmt, zumindest im Wesentlichen vollständig wieder aus dem Verbindungsraum in einen weiteren Bereich überströmt, sodass der Verbindungsraum auf diese Weise die besagten Bereiche miteinander "verbindet".

Die "Überströmquerschnitte" dienen dazu, Luft zwischen dem oder den Verbindungsräumen und den Deckenräumen auszutauschen. Hierbei ist es grundsätzlich nicht erforderlich, dass jeweils ein Überströmquerschnitt eines Deckenmoduls mit einem Überströmquerschnitt eines Verbindungsmoduls korrespondiert; stattdessen ist es ebenso denkbar, dass Überströmquerschnitte zweier Deckenräumen miteinander korrespondieren und beispielsweise lediglich ein Deckenraum mit einem Verbindungsraum zusammenwirkt.

In Abgrenzung zum Verbindungsmodul umfasst ein Deckenmodul mindestens eine Luftaustrittsöffnung, insbesondere eine Vielzahl von Luftaustrittsöffnungen. Mittels dieser Luftaustrittsöffnungen sind die Deckenmodule dazu geeignet, eine in das Set eingeleitete Primärluft an den zu belüftenden Raum abzugeben. Das Verbindungsmodul bzw. die Verbindungsmodule sind hingegen planmäßig nicht mit Luftaustrittsöffnungen einer solchen Art bestückt, die dazu geeignet sind, Luft unmittelbar aus einem jeweiligen Verbindungsraum in den zu belüftenden Raum zu leiten. Stattdessen dient ein Verbindungsmodul zumindest in erster Linie, vorzugsweise vollständig, der strömungstechnischen Verbindung mindestens zweier Deckenmodule.

Hierbei versteht sich, dass vernachlässigbare Öffnungen eines Verbindungsraums unschädlich sind; entscheidend ist, dass mit der Verbindungsmodule kein planmäßiger, unmittelbarer Eintrag von Primärluft in den zu belüftenden Raum stattfindet, der einen nennenswerten Anteil des gesamten, dem Set zugeleiteten Primärluftstroms ausmacht. Insbesondere sind sämtliche Verbindungsmodule zusammen nicht in der Lage, mehr als 10 %, vorzugsweise nicht mehr als 5 %, der gesamten Primärluftenergiemenge an den zu belüftenden Raum abzugeben.

### Stand der Technik

Sets der eingangs beschriebenen Art sind im Stand der Technik bereits weitläufig bekannt. Sie kommen insbesondere in Laboratorien zum Einsatz, die der Untersuchung von Stoffen, Organismen und dergleichen dienen.

Beispielsweise aus der EP 2 846 108 A1 ist ein Labormodul bekannt, dass zur Belüftung eines Laborraums geeignet ist. Dieses Labormodul ist unterhalb einer Raumdecke des jeweiligen Laborraums angeordnet und wirkt insbesondere in Form eines Induktionsauslasses. Derartige Induktionsauslässe erstrecken sich über eine gewisse Länge unterhalb der Decke des zu belüftenden Raumes.

Aufgrund der typischerweise aufwendigen Ausstattung dieser Induktionsauslässe ist das Investitionsvolumen bei der Einrichtung eines entsprechenden Raumes vergleichsweise hoch. Dies ist insbesondere dann problematisch, wenn es sich bei dem zu belüftenden Raum um einen lang gestreckten Raum handelt, der an verschiedenen, voneinander beabstandeten Stellen zu belüften ist. Insbesondere in Laborräumen, jedoch auch in anderen lang gestreckten Räumen, besteht häufig das Bedürfnis, eine gezielte Belüftung des jeweiligen Raumes an bestimmten Stellen, typischerweise über die gesamte Länge des Raumes, zu bewirken.

Die Installation eines durchgehenden Labormoduls gemäß der vorgenannten Offenlegungsschrift ist für einen solchen Anwendungsfall in der Regel zu kostenintensiv.

### Aufgabe

Der vorliegenden Erfindung liegt mithin die Aufgabe zugrunde, ein Set bereitzustellen, das unter Einsatz vergleichsweise geringer finanzieller Mittel eine zuverlässige Belüftung eines lang gestreckten Raumes, insbesondere eines Laborraums, ermöglicht.

### Lösung

Die zugrunde liegende Aufgabe wird ausgehend von einem Set der eingangs beschriebenen Art erfindungsgemäß durch einen Raum mit einem lang gestreckten Set zur Belüftung des Raums gelöst. Dabei ist vorgesehen, dass die Deckenmodule und das mindestens eine Verbindungsmodul in Längsrichtung des Sets betrachtet hintereinander angeordnet sind, wobei ein Luftteilchen - ohne das Set zu verlassen - ausgehend von einem der Deckenmodule ausschließlich mittels Durchströmung des Verbindungsmoduls in das andere Deckenmodul leitbar ist. Bevorzugte Ausführungsformen sind in den Unteransprüchen definiert.

Die Anordnung der Deckenmodule und des mindestens einen Verbindungsmoduls "hintereinander" ist im Sinne der vorliegenden Anmeldung räumlich zu verstehen. Das heißt, dass die Deckenmodule und das Verbindungsmodul in einer grundsätzlich beliebigen Konfiguration räumlich in Reihe angeordnet sind.

Das erfindungsgemäße Set hat viele Vorteile. Insbesondere ist es mittels des Sets im Vergleich zum Stand der Technik besonders kostengünstig möglich, Primärluft bzw. Zuluft ausgehend von einem Primärluftanschluss über eine Länge des zu belüftenden Raumes zu verteilen. Das mindestens eine Verbindungsmodul, das eine Verbindung zwischen mindestens zwei Deckenmodulen herstellt, dient gewissermaßen dazu, die Luft über die Länge bzw. in Längsrichtung des Sets zu leiten, ohne dass hierzu ein kostenintensives Deckenmodul vorgehalten werden muss. Ein Verbindungsmodul ist nämlich im Vergleich zu einem Deckenmodul im Hinblick auf die notwendigen Investitionskosten besonders günstig, da es einen gegenüber den Deckenmodulen beschränkten Funktionsumfang aufweist. Insbesondere dient ein Verbindungsmodul gemäß vorstehender Erläuterung nicht der unmittelbaren Belüftung des zu belüftenden Raums und umfasst demzufolge in der Regel keine Luftaustrittsöffnungen, Wärmetauscher oder sonstige, für ein Deckenmodul typische Einrichtungen.

Die beschriebene Anordnung der Deckenmodule und des mindestens einen Verbindungsmoduls beschreibt in strömungstechnische Hinsicht gewissermaßen eine Reihenschaltung der zwei genannten Module. Das heißt, dass ein fiktives Luftteilchen, das von einem Ende des Sets zu dem gegenüberliegenden Ende des Sets strömt und dabei das Set nicht verlässt, in jedem Fall durch sämtliche Module des Sets hindurch strömen muss. Gleichwohl ist es denkbar, dass der Primärluftanschluss des Sets in einem Mittelbereich desselben angeordnet ist, sodass sich die Primärluft ausgehend von dem Primärluftanschluss in zwei entgegengesetzte Richtungen entlang der Längsachse des Sets innerhalb des Sets verteilt. Hieraus ergibt sich, dass die Durchströmung sämtlicher Module vor einem Eintritt der Luft in den zu belüftenden Raum nicht zwingend notwendig ist.

In einer vorteilhaften Ausgestaltung des erfindungsgemäßen Sets sind miteinander korrespondierende Überströmquerschnitte jeweils benachbarter Module unmittelbar miteinander verbunden, sodass ein fiktives Luftteilchen ausgehend beispielsweise von einem Deckenraum beim Überströmen der Überströmquerschnitte unmittelbar in den angrenzenden Verbindungsraum eintritt. Mit anderen Worten besteht zwischen den einander zugewandten Überströmquerschnitten benachbarter Module vorteilhafterweise kein separates Verbindungsbauteil. Stattdessen gehen die einzelnen Module des Sets gewissermaßen "nahtlos" ineinander über.

Um die vorteilhafte Wirkung der Reihenschaltung mehrerer Module vollständig zum Tragen zu bringen, ist das erfindungsgemäße Set insbesondere dann von Vorteil, wenn dessen Länge mindestens 3 m, vorzugsweise mindestens 5 m, weiter vorzugsweise mindestens 7 m, beträgt. Es versteht sich dabei, dass bei einem umso längeren Set die Ersparnis durch den Einsatz eines oder insbesondere mehrerer Verbindungsmodule entsprechend ansteigt.

Weiterhin sind solche Sets von Vorteil, deren Breite im Bereich zwischen 500 mm und 1300 mm, vorzugsweise zwischen 600 mm und 1200 mm, weiter vorzugsweise zwischen 700 mm und 1100 mm, liegt. Derartige Abmessungen sind insbesondere im Hinblick auf die Verwendbarkeit der zur Belüftung des Raumes vorgesehenen Deckenmodule vorteilhaft.

Weiterhin kann es besonders von Vorteil sein, wenn die Höhe des Sets im Bereich zwischen 50 mm und 400 mm, vorzugsweise zwischen 100 mm und 350 mm, weiter vorzugsweise zwischen 150 mm und 300 mm, liegt. Im Hinblick auf ein Verhältnis zwischen der Breite und der Höhe des Sets ist es von Vorteil, wenn die Breite die Höhe um mindestens das 1,0-fache, vorzugsweise mindestens das 1,5-fache, weiter vorzugsweise das 2-fache, übersteigt.

Die genannten Abmessungen sind für eine Strömung der Primärluft innerhalb des Sets bzw. innerhalb der Module des Sets besonders vorteilhaft.

Das erfindungsgemäße Set weiter ausgestaltend sind senkrecht zu der Längsachse des Sets geführte Außenquerschnitte durch jeweils ein Deckenmodul und das Verbindungsmodul zumindest im Wesentlichen gleich groß. Mit anderen Worten finden bei einem Übergang zwischen zwei Deckenmodulen, von einem Deckenmodul zu einem Verbindungsmodul oder zwischen zwei Verbindungsmodulen vorteilhafterweise keine Querschnittsprünge statt. Ein derartiges Set weist insgesamt über dessen Länge betrachtet einen zumindest im Wesentlichen konstanten Außenquerschnitt auf.

Der Begriff "Außenquerschnitt" beschreibt hierbei gewissermaßen eine Einhüllende des jeweils geschnittenen Bauteils. Es versteht sich, dass in einem Fugenbereich, der sich zwischen aneinander grenzenden Stoßseiten benachbarter Module erstreckt, ein entsprechender Außenquerschnitt des Sets auf einer geringen Länge, beispielsweise auf wenigen Millimetern, verengt. Dies ist für einen "im Wesentlichen" konstanten Außenquerschnitt im Sinne der vorstehenden Beschreibung unschädlich.

Der Vorteil eines im Querschnitt zumindest im Wesentlichen, vorteilhafterweise vollständig, gleichmäßigen Sets liegt vor allem darin begründet, dass eine Luftströmung innerhalb des Sets zumindest im Wesentlichen einschnürungsfrei stattfinden kann. Dem liegt die Überlegung zugrunde, dass bei einem konstanten Außenquerschnitt der jeweiligen Module entsprechende Strömungsquerschnitte innerhalb der Module ebenfalls vergleichsweise konstant ausgebildet sind. Hieraus ergibt sich, dass zwischen den Modulen strömende Luft kaum, vorteilhafterweise gar nicht, unterschiedlichen bzw. sich wechselnden Strömungsbedingungen ausgesetzt ist. Insbesondere liegen keine wesentlichen Einschnürungen des Strömungsquerschnitts und eine damit einhergehende Beschleunigung und anschließende Abbremsungen eines Luftvolumenstroms vor.

Außerdem ist es für die Verbindung aneinandergrenzende Module vorteilhaft, wenn diese denselben Außenquerschnitt aufweisen. Insbesondere ist es ohne weiteres möglich, aneinander stoßende Stirnwände mittels kraftschlüssigen Verbindungen, insbesondere mittels Verschraubungen, aneinander zu koppeln. Weiterhin ist es für den optischen Eindruck des Sets insgesamt vorteilhaft, wenn sich letzteres im Wesentlichen rücksprungfrei über die gesamte Länge erstreckt.

Vorteilhafterweise umfasst das erfindungsgemäße Set eine Mehrzahl von Verbindungsmodulen, wobei vorzugsweise die Deckenmodule und die Verbindungsmodule in einem gleichmäßigen Muster angeordnet sind. Hierbei ist insbesondere ein alternierendes Muster, bei dem wechselweise immer ein Deckenmodul und ein Verbindungsmodul entlang des Sets angeordnet werden, von Vorteil.

Hierbei ist es grundsätzlich unerheblich, ob ein stirnseitiges Endmodul, das heißt ein solches Modul, das einen endseitigen Abschluss des Sets an seinen Stirnseiten bildet, von einem Deckenmodul oder einem Verbindungsmodul gebildet ist. Insbesondere ist es denkbar, dass ein stirnseitiges Verbindungsmodul zum Anschluss an einen Primärluftanschluss dient, sodass die Primärluft ausgehend von dem Primärluftanschluss mittels des Verbindungsmoduls oder mittels mehrerer Verbindungsmodule zu einem ersten Deckenmodul geleitet wird.

Vorteilhafterweise umfasst das erfindungsgemäße Set mindestens drei Deckenmodule und mindestens zwei Verbindungsmodule, wobei die stirnseitigen Endmodule des Sets jeweils von Deckenmodulen gebildet sind. Die Anordnung mehrerer Verbindungsmodule erhöht den wirtschaftlichen Vorteil des erfindungsgemäßen Sets erheblich.

Im Hinblick auf die Ausbildung der einzelnen Module kann es besonders von Vorteil sein, wenn sowohl mindestens ein Deckenmodul, vorzugsweise sämtliche Deckenmodule, als auch mindestens ein Verbindungsmodul, vorzugsweise sämtliche Verbindungsmodule, jeweils vier seitliche Wandungen, nämlich zwei sich gegenüberliegende und parallel zur Längsachse des Sets verlaufende Seitenwandungen und zwei sich gegenüberliegende Stirnwandungen, aufweisen. Hierbei ist es besonders von Vorteil, wenn die Überströmquerschnitte in den Stirnwandungen angeordnet sind, sodass eine strömungstechnische Verbindung zwischen benachbarten Modulen bereits alleine dadurch hergestellt werden kann, dass die entsprechenden Module an einander zugewandten Stirnwandungen miteinander verbunden werden.

Hierbei ist es besonders von Vorteil, wenn sämtliche Stirnwandungen der Module unabhängig von ihrer Einbausituation in dem Set jeweils einen Überströmquerschnitt aufweisen. Diese Gleichmäßigkeit ist im Hinblick auf eine einfache Lagerhaltung und eine entsprechend einfache Produktion besonders vorteilhaft. Hierbei versteht es sich, dass Endstirnseiten des Sets, an denen das Set gewissermaßen anfängt bzw. endet, verschlossen sein sollten, sodass ein unmittelbarer Übertritt von Luft aus einem jeweiligen stirnseitigen Endmodul durch den jeweiligen Überströmquerschnitt hindurch in den zu belüftenden Raum unterbunden ist. Hierfür ist es besonders vorteilhaft, wenn das Set mindestens ein Deckelelement umfasst, mittels dessen ein entsprechender Überströmquerschnitt an einer Endstirnseite des Sets verschließbar bzw. verschlossen ist.

Die gleichmäßige Bauform der Deckenmodule und der Verbindungsmodule ist im Hinblick auf deren Produktion besonders vorteilhaft, da ein maximales Maß an Gleichteilen bei den Deckenmodulen und den Verbindungsmodulen erreicht werden kann.

In einer besonders vorteilhaften Ausgestaltung des erfindungsgemäßen Sets übernimmt mindestens ein Verbindungsmodul, vorzugsweise sämtliche Verbindungsmodule, neben einer reinen Luftleitfunktion weitere Aufgaben, insbesondere die Aufnahme von mindestens einer Leuchteinheit. Eine derartige Leuchteinheit ist dazu geeignet, den zu belüftenden Raum zu beleuchten. Idealerweise umfasst ein einziges Verbindungsmodul mehrere Leuchteinheiten, wobei es sich bei diesen Leuchteinheiten vorzugsweise um lang gestreckte Lampen handelt, die sich parallel zur Längsachse des Sets über zumindest einen wesentlichen Teil der Länge des jeweiligen Verbindungsmoduls erstrecken. Als Leuchtmittel ist die Verwendung von LEDs besonders vorteilhaft, da diese lediglich einen geringen Wärmeeintrag in das Set bewirken und somit eine in der Regel gewünschte Kühlleistung des Sets lediglich in einem vernachlässigbaren Rahmen verringern.

Die Anordnung einer oder mehrerer Leuchteinheiten in dem Set ist schon alleine aus dem Grund vorteilhaft, dass eine separate Installation von Leuchtmitteln in dem zu belüftenden Raum nicht notwendig ist. Die Anordnung des bzw. der Leuchtmittel in dem oder den Verbindungsmodulen ist zudem vorzuziehen, da die Verbindungsmodule hierfür den notwendigen Raum aufweisen, während in den Deckenmodulen womöglich weitere Einbauten vorhanden sind, die den Einbau einer Leuchteinheit zumindest erschweren.

Im Hinblick auf eine möglichst günstige Funktionsweise der Deckenmodule ist es besonders von Vorteil, wenn mindestens ein Deckenmodul, vorzugsweise sämtliche Deckenmodule, eine Vielzahl von Luftaustrittsöffnungen aufweist bzw. aufweisen. Insbesondere ist es vorteilhaft, wenn die Luft zu zwei gegenüberliegenden Seiten aus einem jeweiligen Deckenmodul austreten kann, das heißt mindestens eine Luftaustrittsöffnung an jeweils einer Längsseite eines Deckenmoduls angeordnet ist. Idealerweise umfasst ein einziges Deckenmodul insgesamt mindestens 10, vorzugsweise mindestens 20, weiter vorzugsweise mindestens 30, Luftaustrittsöffnung. Die Vielzahl von Luftaustrittsöffnungen erlaubt über die Länge des jeweiligen Deckenmoduls hinweg eine gleichmäßige Abströmung der Luft in den zu belüftenden Raum.

Um einen über die Länge des Sets gleichmäßigen Luftaustritt aus den Luftaustrittsöffnungen der Deckenmodule zu erzielen, ist es besonders von Vorteil, wenn das Set in mindestens einem Deckenraum, vorzugsweise in sämtlichen Deckenräumen, jeweils mindestens eine Drosseleinrichtung aufweist. Eine solche Drosseleinrichtung dient dazu, unabhängig von dem Ort des Primärluftanschlusses an dem Set eine gleichmäßige Abströmung der Primärluft über die gesamte Länge des Sets hinweg zu erzielen. Die Drosseleinrichtung dient dabei gewissermaßen der Angleichung des Luftdrucks an allen mit der Drosseleinrichtung zusammenwirkenden Luftaustrittsöffnungen. Es versteht sich, dass in einer besonders vorteilhaften Ausgestaltung des Sets sämtliche Luftaustrittsöffnungen aller vorhandenen Deckenmodule jeweils mit einer Drosseleinrichtung zusammenwirken.

In einer Ausgestaltung des Sets, in dem ein oder mehrere Deckenmodule an gegenüberliegenden seitlichen Wandungen Luftaustrittsöffnungen aufweisen, umfassen die Deckenmodule typischerweise zwei Drosseleinrichtung in, nämlich jeweils eine an einer seitlichen Wandung.

Um die gewünschte Drosselwirkung zu erzielen, weist eine Drosseleinrichtung eine Mehrzahl von Strömungsöffnungen auf, wobei eine strömungstechnische Verbindung zwischen dem übrigen Deckenraum und dem Teil des Deckenraums, der sich strömungstechnisch betrachtet jenseits der Drosseleinrichtung befindet, ausschließlich in Form der Strömungsöffnungen vorliegt. Mit anderen Worten sind die jeweils betroffenen Luftaustrittsöffnungen des jeweiligen Deckenmoduls mittels der zugehörigen Drosseleinrichtung gewissermaßen von dem übrigen Deckenraum räumlich und strömungstechnisch abgeteilt.

Für die Versorgung des erfindungsgemäßen Sets mit Primärluft kann es besonders von Vorteil sein, wenn der Primärluftanschluss an einer Endstirnseite des Sets angeschlossen ist, sodass von einem Primärluftkanal ausgehende Luft in horizontale Richtung in das Set einströmt. Eine derartige Bauweise ist insbesondere dann von Vorteil, wenn das erfindungsgemäße Set unmittelbar unter die Raumdecke gesetzt werden soll, sodass oberhalb des Sets kein oder lediglich ein kleiner Zwischenraum zwischen der Raumdecke und dem Set verbleibt. Außerdem bietet diese Anschlussmöglichkeit den Vorteil, dass der in das Set einströmende Primärluftstrom nicht innerhalb des Sets umgelenkt werden muss.

Zusätzlich oder alternativ zu dem beschriebenen Primärluftanschluss ist es ebenso denkbar, mindestens einen Primärluftanschluss an einer dem zu belüftenden Raum abgewandten Oberseite des Sets zu installieren, sodass von dem jeweiligen Primärluftkanal ausgehende Luft in vertikaler Richtung in das Set einströmt. Ein derartiger Anschluss kann insbesondere dann von Vorteil sein, wenn das Set besonders lang ausgeführt ist und ein Transport der Primärluft entsprechend ausgehend von den Primärluftkanal verkürzt werden soll. Dies kann dann besonders einfach erfolgen, indem der Primärluftanschluss möglichst mittig entlang des Sets angeordnet wird.

Es versteht sich, dass das erfindungsgemäße Set auch mit mehreren Primärluftanschlüssen zusammenwirken kann, wobei auch eine Mischung von endstirnseitigen und oberseitigen Primärluftanschlüssen denkbar ist.

Die für die Leistungsfähigkeit des erfindungsgemäßen Sets, insbesondere im Hinblick auf dessen mögliche Kühlleistung, kann es besonders von Vorteil sein, wenn mindestens ein Deckenmodul, vorzugsweise sämtliche Deckenmodule, mindestens einen Wärmetauscher aufweist bzw. aufweisen. Ein derartiger Wärmetauscher ist mit einem Wärmeträgermedium beschickbar. Hierbei kann es sich insbesondere um ein flüssiges Fluid, vorzugsweise Wasser, handeln.

Mittels eines derartigen Wärmetauschers ist es besonders einfach möglich, dem zu belüftenden Raum gewissermaßen thermische Energie zu entziehen, was dadurch gelingt, dass die Wärme des Raumes auf das Wärmeträgermedium übergeht und sodann mittels entsprechender Anschlussleitungen ausgehend von dem Wärmetauscher aus dem Raum heraus geführt wird.

Bereits allein durch die Beschickung eines solchen Wärmetauschers mit dem Wärmeträgermedium wird eine konvektive Luftströmung erzeugt, die durch den Temperatureinfluss des Wärmetauschers auf die jeweilige den Wärmetauscher umgebende Luft angetrieben wird. Für diesen Effekt ist es nicht erforderlich, dass Luft aktiv an dem Wärmetauscher entlang geführt wird.

Gleichwohl versteht sich, dass eine solche aktive Führung der Luft entlang eines jeweiligen Wärmetauschers dessen Leistung besonders steigern kann. Für die Ausbildung des bzw. der Deckenmodule kann es daher besonders vorteilhaft sein, wenn ein jeweiliges Deckenmodul mindestens eine Trennwand aufweist, die den Deckenraum des Deckenmoduls in einen Verteilraum und einen Konvektorraum unterteilt. Der Wärmetauscher ist bei dieser Einteilung in dem Konvektorraum untergebracht, wobei die Anordnung dann besonders effektiv arbeitet, wenn der Konvektorraum und mithin der Wärmetauscher unmittelbar an einer dem zu belüftenden Raum zugewandten Unterseite des jeweiligen Deckenmoduls angeordnet sind.

Mittels der beschriebenen Trennwand ist der Wärmetauscher zunächst räumlich von dem übrigen Deckenraum des jeweiligen Deckenmoduls abgeteilt. Für die Erzeugung einer Luftströmung zum "Betrieb" des Wärmetauschers ist es zudem von Vorteil, wenn die Trennwand eine Vielzahl von Öffnungen aufweist die vorteilhafterweise in Form von Induktionsdüsen ausgebildet sind. Derartige Öffnungen bilden eine Strömungsverbindung zwischen dem Verteilraum und den Konvektorraum, wobei der Verteilraum strömungstechnisch mittelbar oder unmittelbar mit dem Primärluftanschluss verbunden ist.

Die Öffnungen der Trennwand bewirken eine Luftströmung ausgehend von dem Verteilraum in den Konvektorraum, wobei die Öffnungen idealerweise derart angeordnet sind, dass die Luftströmung, die in den Konvektorraum eintritt, an dem Wärmetauscher entlang geführt wird. Im Betrieb des jeweiligen Deckenmoduls führt eine solche Strömung zu einem kühlen Luftstrom, der ausgehend von dem Deckenmodul an dessen Unterseite in den Raum abströmt. Um unangenehme Zugerscheinungen bei den in dem Raum befindlichen Personen zu vermeiden, wird der beschriebene kühle Luftstrom vorzugsweise derart umgelenkt, dass er ausgehend von der Unterseite des Deckenmoduls in eine horizontale Richtung in den Raum abströmt.

Im Zuge der Vorbeiführung einer Luftströmung an dem Wärmetauscher mittels der beschriebenen Öffnungen wird ein Unterdruck erzeugt, der zu einer Sogwirkung auf die in dem Raum befindliche Raumluft führt. Die aktive Beströmung des Wärmetauschers hat mithin zur Folge, dass eine Luftzirkulation innerhalb des zu belüftenden Raumes gesteigert wird.

Hierzu ist es besonders von Vorteil, wenn die Unterseite des jeweiligen Deckenmoduls, das den Wärmetauscher enthält, im Bereich des Wärmetauschers für eine Luftströmung geöffnet, insbesondere perforiert, ist, sodass Raumluft von der Unterseite des Deckenmoduls her in den Wärmetauscher eintreten kann. Ferner ist es besonders von Vorteil, wenn der Wärmetauscher lang gestreckt ausgeführt ist und sich parallel zur Längsachse des Sets in dem jeweiligen Deckenmodul erstreckt. Die zur Induktion der Raumluft genutzte Primärluftströmung, die durch die Öffnungen der Trennwand in den Konvektorraum einströmt, wird an der Unterseite des jeweiligen Deckenmoduls Vorteilhafterweise mittels lang gestreckter, Schlitz förmiger Öffnungen aus dem Deckenmodul heraus geführt.

Diese Öffnungen bilden somit weitere Luftaustrittsöffnungen des jeweiligen Deckenmoduls, wobei diese Luftaustrittsöffnungen nicht in den Seitenwandungen des Deckenmoduls angeordnet sind, sondern in dessen Bodenteil. In einem Induktionsbetrieb, in dem der Wärmetauscher aktiv beströmt wird, werden vorzugsweise mindestens 60 % des insgesamt in das jeweilige Deckenmodul eingeleiteten Primärluftvolumenstroms mittels der seitlichen Lufteintrittsöffnungen und entsprechend höchstens 40 % durch die untere(n) Luftaustrittsöffnung(en) aus dem Deckenmodul ausgeleitet. Weiter vorzugsweise beträgt dieses Verhältnis 70 (seitlich) : 30 (unten), noch weiter vorzugsweise 80 (seitlich) : 20 (unten).

### Ausführungsbeispiele

Das erfindungsgemäße Set ist nachfolgend anhand eines Ausführungsbeispiels, das in den Figuren dargestellt ist, näher erläutert. Es zeigen:
- Fig. 1:: Eine isometrische Ansicht eines erfindungsgemäßen Sets,
- Fig. 2:: Eine isometrische Ansicht eines Verbindungsmoduls des erfindungsgemäßen Sets und
- Fig. 3:: Eine isometrische Ansicht eines Deckenmoduls des erfindungsgemäßen Sets.

Ein Ausführungsbeispiel, das in den **Figuren 1 bis 3** dargestellt ist, umfasst ein erfindungsgemäßes Set **1,** dass von insgesamt vier Verbindungsmodulen **4** und drei Deckenmodulen **3** gebildet ist. Die Verbindungsmodule **4** und die Deckenmodule **3** sind bei dem Set **1** in einem alternierenden Muster angeordnet. Die einzelnen Module **3, 4** sind räumlich betrachtet entlang einer Längsachse **5** des Sets **1** hintereinander angeordnet. Jeweils benachbarte Module **3, 4** sind unmittelbar aneinander angeschlossen, wobei einander zugewandte Stirnwandungen **19** in unmittelbarem Kontakt zueinander stehen. Die Module **3, 4** sind jeweils an den Stirnwandungen **19** miteinander in Kraft übertragener Weise verbunden, insbesondere verschraubt.

Eine Breite **6** des Sets **1** beträgt 900 mm, dessen Höhe **7** 200 mm. Eine Länge **17** des Sets **1** beträgt in dem gezeigten Beispiel ca. 8 m.

Das erfindungsgemäße Set **1** umfasst eine Vielzahl von Primärluftanschlüssen **2,** wobei in den Figuren kein Primärluftkanal dargestellt ist, der mit einem der Primärluftanschlüsse **2** zusammenwirkt. An einer Endstirnseite **20** weist das dort befindliche Verbindungsmodul **4** einen Überströmquerschnitt **16** auf, der hier in einem geöffneten Zustand dargestellt ist. Das heißt, dass der Überströmquerschnitt **16** nicht mittels eines Deckelelements verschlossen ist. Der Überströmquerschnitt **16** des ersten Verbindungsmoduls **4,** der eine Luftöffnung **14** darstellt, ist grundsätzlich auch als Primärluftanschluss **2** geeignet, mittels dessen aus einem Primärluftkanal in das Set **1** einströmende Primärluft horizontal in das Set **1** eintritt.

Die übrigen bei dem gezeigten Ausführungsbeispiel vorhandenen Primärluftanschlüssen **2** sind jeweils an Oberseiten **26** der Deckenmodule **3** und der Verbindungsmodule **4** positioniert. Im Hinblick auf die Deckenmodule **3** können sowohl ein jeweiliger Primärluftanschluss **2** als auch ein Überströmquerschnitt **16** als Lufteintrittsöffnung dienen. Mit anderen Worten ist es denkbar, einem Deckenmodul **3** auf zwei unterschiedlichen Wegen Primärluft zukommen zu lassen, nämlich entweder mittels eines Primärluftanschlusses **2** oder mittels eines oder mehrerer Überströmquerschnitte **16** bzw. Luftöffnungen **14.**

Das zu den Deckenmodulen **3** Vorgesagte gilt analog ebenso für die Verbindungsmodule **4.** Diese umfassen vergleichbar zu den Deckenmodulen **3** jeweils ein oberseitigen Primärluftanschluss **2** stirnwandseitige Luftöffnungen **14.** Eine Zuführung von Luft zu den Verbindungsmodulen **4** ist demzufolge sowohl mittels den Luftöffnungen **14** bzw. den Überströmquerschnitt **16** als auch mittels des bzw. der Primärluftanschlüsse **2** möglich.

Sowohl die Verbindungsmodule **4** als auch die Deckenmodule **3** sind jeweils quaderförmig ausgebildet, das heißt sie weisen jeweils ein Deckenteil, ein Bodenteil sowie vier seitliche Wandungen **8, 12** auf. Die Wandungen **8** der Deckenmodule **3** begrenzen jeweils einen in **Figur 1** nicht dargestellten Deckenraum **9,** während die Wandungen der Verbindungsmodule **4** einen Verbindungsraum **13** begrenzen. Eine Breite **6** sowie eine Höhe **7** der einzelnen Module **3, 4** sind jeweils identisch, sodass das gesamte Set **1** über dessen Länge **17** hinweg einen konstanten Außenquerschnitt aufweist. Mit anderen Worten sind äußere Flächen des Sets **1** im Wesentlichen rücksprungfrei.

Im Unterschied zu den Verbindungsmodulen **4** weisen die Deckenmodule **3** eine Vielzahl von Luftaustrittsöffnungen **11** auf. Diese sind jeweils in sich gegenüberliegenden Seitenwandungen **12** eines jeweiligen Deckenmoduls **3** angeordnet. In dem gezeigten Beispiel umfasst jedes der Deckenmodule **3** jeweils 28 Luftaustrittsöffnungen **11,** wobei jeweils **14** Luftaustrittsöffnungen **11** an einer der sich gegenüberliegenden Seitenwandungen **18** angeordnet sind. Die Verbindungsmodule **4** umfassen keine vergleichbaren Luftaustrittsöffnungen. Folglich ist es den Verbindungsmodulen **4** nicht möglich, unmittelbar Primärluft ausgehend von dem jeweiligen Verbindungsraum **13** an den zu belüftenden Raum abzustrahlen.

Die Verbindungsmodule **4** weisen jeweils zwei lang gestreckte Leuchteinheiten **22** auf, die parallel zu der Längsachse **5** des Sets **1** ausgerichtet sind. Die Leuchteinheiten **22** umfassen in dem gezeigten Beispiel LEDs, wobei die Leuchteinheiten **22** an einer Unterseite **23** der Verbindungsmodule angeordnet sind, sodass sie Licht nach unten in den zu belüftenden Raum abstrahlen. Neben der durch die Leuchteinheiten **22** bewirkten Beleuchtungsfunktion haben die Verbindungsmodule **4** ausschließlich die Funktion, Luft zwischen Deckenmodulen **3** zu leiten bzw. Luft in ein Deckenmodul **3** einzuleiten. Hierbei ist es grundsätzlich denkbar, dass abweichend von dem in **Figur 1** gezeigten Muster mehrere Verbindungsmodule **4** aneinander grenzende und somit Luft zwischen zwei Deckenmodulen **3** über eine größere Distanz transportieren.

Eines der Verbindungsmodule **4** ist im Detail in **Figur 2** dargestellt. Auf der Oberseite **26** des Verbindungsmoduls **4** ist besonders gut der Primärluftanschluss **2** erkennbar. Dieser ist hier mittels eines Verschlusselements **15** verschlossen; er wird folglich als bei dem fertig installierten Set **1** nicht genutzt. An der Oberseite **26** des Verbindungsmoduls **4** ist weiterhin ein elektrischer Anschluss **21** installiert, mittels dessen die Leuchteinheiten **22** mit elektrischem Strom versorgbar sind. Die Stirnwandung **19** des Verbindungsmoduls **4** ist in einem geöffneten Zustand dargestellt, das heißt die Stirnwandung **19** ist nicht mittels eines Deckelelements verschlossen. Die offene Stirnwandung **19** kann bei dem Verbindungsmodul **4** folglich als Luftöffnung **14** bzw. Überströmquerschnitt **16** dienen.

In **Figur 3** ist eines der Deckenmodule **3** des erfindungsgemäßen Sets **1** detailliert dargestellt. Das Deckenmodul **3** umfasst einen Deckenraum **9,** der von Wandungen **8** räumlich begrenzt ist. Diese Wandungen **8** sind seitlich von seitlichen Wandungen **12** gebildet, nämlich von Seitenwandungen **18** und von Stirnwandungen **9.** Ferner umfasst das Deckenmodul **3** ein Deckenteil mit einer Oberseite **26** sowie ein Bodenteil mit einer Unterseite **23.**

Der Deckenraum **9** des Deckenmoduls **3** ist mittels einer Trennwand **28** in einen Verteilraum **29** und einen Konvektorraum **30** unterteilt. Die vorstehend beschriebenen Luftöffnungen **11** korrespondieren mit dem Verteilraum **29,** sind jedoch mittels zwei Drosseleinrichtungen **24** räumlich von dem übrigen Verteilraum **29** abgeteilt. Jeweils eine der Drosseleinrichtungen **24** korrespondiert mit einer der sich gegenüberliegenden Seitenwandungen **18.** Mittels der Drosseleinrichtung in **24** sind die Luftaustrittsöffnungen **11** derart von dem übrigen Deckenraum **9** abgeteilt, dass ein Übertritt von Luft von dem übrigen Deckenraum **9** zu den Luftaustrittsöffnungen **11** ausschließlich mittels Strömungsöffnungen **25** ermöglicht ist, die in den Drosseleinrichtung **24** vorhanden sind.

Die Strömungsöffnungen **25** sind in drei zueinander beanstandeten Reihen an einer Wandung der jeweiligen Drosseleinrichtung **24** angeordnet. Insgesamt umfasst das Deckenmodul **3** keine Luftaustrittsöffnung **11,** die ohne Zwischenschaltung einer der Drosseleinrichtungen **24** mit dem übrigen Deckenraum **9** verbunden ist.

Mittels der Luftaustrittsöffnungen **11** wird dem Deckenmodul **3** zugeführte Primärluft schließlich seitlich aus dem Deckenmodul **3** heraus abgestrahlt. Dies ist in **Figur 3** mittels Pfeilen **32** dargestellt. Die Luftaustrittsöffnungen **11** sind jeweils in Form von Streudüsen ausgeführt, die der durch sie hindurchströmenden Luft leicht unterschiedliche, von einer Horizontalen abweichende Strömungsrichtungen aufprägen.

An der Stirnwandung **19** weist das Deckenmodul **3** eine Lufteintrittsöffnung **10** in Form eines Überströmquerschnitts **16** auf. Dieser Überströmquerschnitt **16** ist dazu geeignet, mit einem angrenzenden Modul **3, 4,** in dem gezeigten Beispiel mit einem angrenzenden Verbindungsmodul **4,** derart zusammenzuwirken, dass eine Luftströmung zwischen dem Deckenmodul **3** und dem jeweils angrenzenden Modul **3, 4** strömen kann. An seiner Oberseite **26** umfasst das Deckenmodul einen Primärluftanschluss **2,** der gleichermaßen als Lufteintrittsöffnung **10** dienen kann. Mittels des Primärluftanschlusses **2** ist es möglich, dem Deckenmodul **3** Primärluft direkt zuzuführen. Sollte der Primärluftanschluss **2** nicht genutzt werden, kann dem Deckenmodul **3** Primärluft ausgehend von einem benachbarten Modul **3, 4** zugeleitet werden, wobei der Überströmquerschnitt **16** genutzt wird.

In dem Konvektorraum **30** des Deckenmoduls **3** ist ein Wärmetauscher **27** angeordnet. Dieser Wärmetauscher **27** ist mittels nicht dargestellter Leitungen an ein Versorgungssystem angeschlossen, mittels dessen der Wärmetauscher **27** mit einem Wärmeträgermedium versorgbar ist. Das Wärmeträgermedium dient insbesondere dazu, dem Wärmetauscher **27** thermische Energie zu entziehen, das heißt zu kühlen. Auf diese Weise ist es dem Wärmetauscher **27** möglich, der Raumluft des zu belüftenden Raums gleichfalls Wärme zu entziehen.

Die Trennwand **28** des Deckenmoduls **3** ist hier mit Öffnungen **31** versehen, die symmetrisch entlang zweier Längskanten der Trennwand **28** parallel zur in **Figur 3** nicht dargestellten Längsachse **5** des Sets **1** bzw. des Deckenmoduls **3** angeordnet sind. Mittels der Öffnungen **31** ist es möglich, dass Luft aus dem Verteilraum **29** in den Konvektorraum **30,** und hier in die seitlichen Zwischenräume zwischen der Trennwand **28** und dem Wärmetauscher **27** einströmt. Diese in den Konvektorraum **30** einströmende Luft wird an dem Wärmetauscher **27** vorbeigeführt, wodurch oberhalb des Wärmetauschers **27** ein Unterdruck erzeugt wird. Dieser Unterdruck sorgt dafür, dass Luft aus dem zu belüftenden Raum von der Unterseite **23** des Deckenmoduls **3** her in den Wärmetauscher **27** eingesogen wird und diesen anschließend an einer Oberseite des Wärmetauschers **27** wieder verlässt. Die mittels der Öffnungen **31** bewirkte Luftströmung dient somit der Induktion von Raumluft.

In einer alternativen Betriebsweise des gezeigten Deckenmoduls **3** sind die Öffnungen **31** der Trennwand **28** entweder verschlossen oder nicht vorhanden, sodass ein Übertritt von Primärluft ausgehend von dem Verteilraum **29** in den Konvektorraum **30** zumindest temporär unterbunden ist. Es versteht sich, dass bei einer solchen Betriebsweise eine Induktion von Raumluft gemäß der vorstehenden Beschreibung nicht erfolgt; gleichwohl kann der Wärmetauscher **27** eine Wirkung entfalten, wobei eine Luftumwälzung und somit ein Luftaustausch zwischen dem Wärmetauscher **27** und dem zu belüftenden Raum allein aufgrund konvektiver Vorgänge stattfindet.

Je nach Betriebsmodus des Wärmetauschers **27** wird gekühlte Luft entweder seitlich bzw. horizontal an der Unterseite **23** des Deckenmoduls **3** den Seiten zu belüftenden Raums hin abgestrahlt oder unterhalb des Wärmetauschers **27** senkrecht nach unten geführt. Im Induktionsbetrieb wird die gekühlte Luft zu den Seiten hin abgeführt, während sie im Konvektionsbetrieb, das heißt bei Deaktivierung der Öffnungen **31,** senkrecht bzw. vertikal in den zu belüftenden Raum absinkt.

### Bezugszeichenliste

- 1: Set
- 2: Primärluftanschluss
- 3: Deckenmodul
- 4: Verbindungsmodul
- 5: Längsachse
- 6: Breite
- 7: Höhe
- 8: Wandung
- 9: Deckenraum
- 10: Lufteintrittsöffnung
- 11: Luftaustrittsöffnung
- 12: Seitliche Wandung
- 13: Verbindungsraum
- 14: Luftöffnung
- 15: Verschlusselement
- 16: Überströmquerschnitt
- 17: Länge
- 18: Seitenwandung
- 19: Stirnwandung
- 20: Endstirnseite
- 21: Anschluss
- 22: Leuchteinheit
- 23: Unterseite
- 24: Drosseleinrichtung
- 25: Strömungsöffnung
- 26: Oberseite
- 27: Wärmetauscher
- 28: Trennwand
- 29: Verteilraum
- 30: Konvektorraum
- 31: Öffnung
- 32: Pfeil

## Patentansprüche

1. Raum mit einem lang gestreckten Set (1) zur Belüftung des Raums, insbesondere eines Labors, umfassend
- mindestens einen Primärluftanschluss (2), mittels dessen dem Set (1) Primärluft zuführbar ist,
- mindestens zwei in einem Deckenbereich des Raums angeordnete Deckenmodule (3) und
- mindestens ein in dem Deckenbereich (3) des Raums angeordnetes Verbindungsmodul (4),
wobei eine senkrecht zu einer Längsachse (5) des Sets (1) gemessene Breite (6) des Sets (1) mindestens doppelt so groß ist wie eine senkrecht zu der Längsachse (5) sowie senkrecht zu der Breite (6) gemessene Höhe (7) des Sets (1),
die Deckenmodule (3) jeweils aufweisend
- mindestens einen von Wandungen (8) räumlich begrenzten Deckenraum (9),
- mindestens eine Lufteintrittsöffnung (10) zur Einleitung von Luft in den Deckenraum (9) und
- mindestens eine Luftaustrittsöffnung (11) zur unmittelbaren Einleitung von Luft aus dem Deckenraum (9) in den zu belüftenden Raum, wobei die Luftaustrittsöffnung (11) in einer seitlichen Wandung (12) des jeweiligen Deckenmoduls (3) angeordnet ist,
das Verbindungsmodul (4) umfassend
- mindestens einen räumlich begrenzten Verbindungsraum (13),
- mindestens zwei Luftöffnungen (14) zur Einleitung von Luft in den Verbindungsraum (13) und/oder Ausleitung von Luft aus dem Verbindungsraum (13) heraus,
wobei mindestens eine Wandung (8) jeweils eines Deckenmoduls (3) und das Verbindungsmodul (4) jeweils mindestens einen Überströmquerschnitt (16) aufweisen, mittels deren zumindest mittelbar Luft zwischen dem jeweiligen Deckenraum (9) und einem jeweils korrespondierenden Verbindungsraum (13) leitbar ist,
wobei ein unmittelbarer Übertritt von Luft aus dem Verbindungsraum (13) in den zu belüftenden Raum zumindest im Wesentlichen unterbunden ist, wobei die Deckenmodule (3) und das mindestens eine Verbindungsmodul (4) in Längsrichtung des Sets (1) betrachtet derart hintereinander angeordnet sind, dass ein Luftteilchen ausgehend von einem ersten Deckenmodul (3) ausschließlich mittels Durchströmung des Verbindungsmoduls (4) in ein weiteres Deckenmodul (3) leitbar ist.

2. Set (1) nach Anspruch 1, **dadurch gekennzeichnet, dass** das Set (1) eine Länge (17) von mindestens 3 m, vorzugsweise mindestens 5 m, weiter vorzugsweise mindestens 7 m, aufweist.

3. Set (1) nach Anspruch 1 oder 2, **dadurch gekennzeichnet, dass** die Breite (6) des Sets (1) im Bereich zwischen 500 mm und 1300 mm, vorzugsweise zwischen 600 mm und 1200 mm, weiter vorzugsweise zwischen 700 mm und 1100 mm, liegt.

4. Set (1) nach einem der Ansprüche 1 bis 3, **dadurch gekennzeichnet, dass** die Höhe (7) des Sets (1) im Bereich zwischen 50 mm und 400 mm, vorzugsweise zwischen 100 mm und 350 mm, weiter vorzugsweise zwischen 150 mm und 300 mm, liegt.

5. Set (1) nach einem der Ansprüche 1 bis 4, **dadurch gekennzeichnet, dass** senkrecht zu der Längsachse (5) des Sets (1) geführte Außenquerschnitte jeweils durch jeweils ein Deckenmodul (3) und das Verbindungsmodul (4) zumindest im Wesentlichen gleich groß sind, sodass das Set (1) insgesamt über dessen Länge (17) betrachtet einen zumindest im Wesentlichen konstanten Außenquerschnitt aufweist.

6. Set (1) nach einem der Ansprüche 1 bis 5, **gekennzeichnet durch** eine Mehrzahl von Verbindungsmodulen (4), wobei vorzugsweise die Deckenmodule (3) und die Verbindungsmodule (4) in einem gleichmäßigen Muster, insbesondere alternierend, angeordnet sind.

7. Set (1) nach einem der Ansprüche 1 bis 6, **dadurch gekennzeichnet, dass** sowohl sämtliche Deckenmodule (3) als auch sämtliche Verbindungsmodule (4) jeweils vier seitliche Wandungen (12), nämlich zwei sich gegenüberliegende und parallel zur Längsachse (5) des Sets (1) verlaufende Seitenwandungen (18) und zwei sich gegenüberliegende Stirnwandungen (19), aufweisen,
wobei vorzugsweise sämtliche Stirnwandungen (19) jeweils einen Überströmquerschnitt (16) aufweisen und zumindest einer der Überströmquerschnitte (16), der sich an einer Endstirnseite (20) des Sets (1) befindet, mittels mindestens eines Deckelelements zumindest im Wesentlichen dichtend verschlossen ist.

8. Set (1) nach einem der Ansprüche 1 bis 7, **dadurch gekennzeichnet, dass** mindestens ein Verbindungsmodul (4), vorzugsweise sämtliche Verbindungsmodule (4), mindestens eine Leuchteinheit (22) aufweist bzw. aufweisen, wobei vorzugsweise die mindestens eine Leuchteinheit (22) in einer dem zu belüftenden Raum zugewandten Unterseite (23) des jeweiligen Verbindungsmoduls (4) angeordnet ist.

9. Set (1) nach einem der Ansprüche 1 bis 8, **dadurch gekennzeichnet, dass** mindestens ein Deckenmodul (3), vorzugsweise sämtliche Deckenmodule (3), eine Vielzahl von Luftaustrittsöffnungen (10) aufweisen, wobei vorzugsweise die Luftaustrittsöffnungen (10) entlang sich gegenüberliegender, vorzugsweise parallel zur Längsachse (5) des Sets (1) verlaufender, seitlicher Wandungen (12) des Deckenmoduls (3) bzw. der Deckenmodule (3) angeordnet sind.

10. Set (1) nach Anspruch 9, **gekennzeichnet durch** mindestens eine in einem Deckenraum (9) angeordnete Drosseleinrichtung (24), die eine Vielzahl von Strömungsöffnungen (25) aufweist, wobei mittels der Drosseleinrichtung (24) eine Mehrzahl von Luftaustrittsöffnungen (11) räumlich innerhalb des Deckenraums (9) abgeteilt ist, sodass eine strömungstechnische Verbindung zwischen dem übrigen Deckenraum (9) und den jeweils abgeteilten Luftaustrittsöffnungen (11) ausschließlich in Form der Strömungsöffnungen (25) der Drosseleinrichtung (24) vorliegt.

11. Set (1) nach einem der Ansprüche 1 bis 10, **dadurch gekennzeichnet, dass** zumindest ein Primärluftanschluss (2) des Sets (1) an einer Endstirnseite (20) des Sets (1) angeschlossen ist, sodass von einem Primärluftkanal ausgehende Luft in horizontale Richtung in das Set (1) einströmt.

12. Set (1) nach einem der Ansprüche 1 bis 11, **dadurch gekennzeichnet, dass** zumindest ein Primärluftanschluss (2) des Sets (1) an einer dem zu belüftenden Raum abgewandten Oberseite (26) des Sets (1) angeschlossen ist, sodass von einem Primärluftkanal ausgehende Luft vertikal in das Set (1) einströmt.

13. Set (1) nach einem der Ansprüche 1 bis 12, **dadurch gekennzeichnet, dass** mindestens ein Deckenmodul (3), vorzugsweise sämtliche Deckenmodule (3), mindestens einen Wärmetauscher (27) aufweist bzw. aufweisen.

14. Set (1) nach Anspruch 13, **gekennzeichnet durch** eine Trennwand (28), die den Deckenraum (9) eines jeweiligen Deckenmoduls (3) in einen Verteilraum (29) und einen Konvektorraum (30) unterteilt, wobei der Wärmetauscher (27) in dem Konvektorraum (30) angeordnet ist und vorzugsweise der Konvektorraum (30) unmittelbar an einer dem zu belüftenden Raum zugewandten Unterseite (23) des jeweiligen Deckenmoduls (3) angeordnet ist.

15. Set (1) nach Anspruch 14, **dadurch gekennzeichnet, dass** die Trennwand (28) eine Vielzahl von Öffnungen (31), insbesondere Induktionsdüsen, umfasst, die den Verteilraum (29) und den Konvektorraum (30) strömungstechnisch miteinander verbinden, sodass Luft ausgehend von dem Verteilraum (29) in den Konvektorraum (30) und sodann in den zu belüftenden Raum leitbar ist.

## Claims

1. A room having an elongate set (1) for ventilating the room, particularly a laboratory, comprising
- at least one primary air supply connection (2), by means of which primary air can be supplied to the set (1),
- at least two ceiling modules (3) arranged in a ceiling region of the room, and
- at least one connection module (4) arranged in the ceiling region (3) of the room,
wherein a width (6) of the set (1) measured perpendicularly to a longitudinal axis (5) of the set (1) is at least twice as large as a height (7) of the set (1) measured perpendicularly to the longitudinal axis (5) and perpendicularly to the width (6), the ceiling modules (3) in each case having
- at least one ceiling space (9) spatially delimited by walls (8),
- at least one air inlet opening (10) for introducing air into the ceiling space (9), and
- at least one air outlet opening (11) for directly introducing air from the ceiling space (9) into the room to be ventilated, wherein the air outlet opening (11) is arranged in a side wall (12) of the respective ceiling module (3),
the connection module (4) comprising
- at least one spatially delimited connection space (13),
- at least two air openings (14) for introducing air into the connection space (13) and/or draining air out of the connection space (13),
wherein at least one wall (8) of one ceiling module (3) in each case and the connection module (4) have at least one overflow cross section (16) in each case, by means of which air can be conducted at least indirectly between the respective ceiling space (9) and a respectively corresponding connection space (13),
wherein a direct transfer of air out of the connection space (13) into the room to be ventilated is at least substantially suppressed,
wherein the ceiling modules (3) and the at least one connection module (4) are arranged in such a manner one behind the other, as viewed in the longitudinal direction of the set (1), that an air particle can be conducted, starting from a first ceiling module (3), into a further ceiling module (3) exclusively by flowing through the connection module (4).

2. The set (1) according to Claim 1, **characterized in that** the set (1) has a length (17) of at least 3 m, preferably at least 5 m, further preferably at least 7 m.

3. The set (1) according to Claim 1 or 2, **characterized in that** the width (6) of the set (1) lies in the range between 500 mm and 1300 mm, preferably between 600 mm and 1200 mm, further preferably between 700 mm and 1100 mm.

4. The set (1) according to one of Claims 1 to 3, **characterized in that** the height (7) of the set (1) lies in the range between 50 mm and 400 mm, preferably between 100 mm and 350 mm, further preferably between 150 mm and 300 mm.

5. The set (1) according to one of Claims 1 to 4, **characterized in that** outer cross sections, guided in each case perpendicularly to the longitudinal axis (5) of the set (1) through one ceiling module (3) and the connection module (4) in each case, are at least substantially equally sized, so that the set (1) has an at least substantially constant outer cross section overall as viewed over its length (17).

6. The set (1) according to one of Claims 1 to 5, **characterized by** a plurality of connection modules (4), wherein the ceiling modules (3) and the connection modules (4) are preferably arranged in a uniform pattern, particularly in an alternating manner.

7. The set (1) according to one of Claims 1 to 6, **characterized in that** both all ceiling modules (3) and all connection modules (4) have four side walls (12) in each case, namely two side walls (18) which are mutually opposite and run parallel to the longitudinal axis (5) of the set (1) and two mutually opposite end walls (19),
wherein preferably all end walls (19) have one overflow cross section (16) in each case, and at least one of the overflow cross sections (16), which is located at an end side (20) of the set (1), is closed in at least a substantially sealing manner by means of at least one cover element.

8. The set (1) according to one of Claims 1 to 7, **characterized in that** at least one connection module (4), preferably all connection modules (4), has or have at least one lamp unit (22), wherein the at least one lamp unit (22) is preferably arranged in an underside (23) of the respective connection module (4) facing the room to be ventilated.

9. The set (1) according to one of Claims 1 to 8, **characterized in that** at least one ceiling module (3), preferably all ceiling modules (3), have a multiplicity of air outlet openings (10), wherein the air outlet openings (10) are preferably arranged along mutually opposite side walls (12) of the ceiling module (3) or the ceiling modules (3), which preferably run parallel to the longitudinal axis (5) of the set (1).

10. The set (1) according to Claim 9, **characterized by** at least one throttle device (24) arranged in a ceiling space (9), which has a multiplicity of flow openings (25), wherein a plurality of air outlet openings (11) is spatially compartmented by means of the throttle device (24) inside the ceiling space (9), so that a fluidic connection between the remaining ceiling space (9) and the respectively compartmented air outlet openings (11) is exclusively present in the form of the flow openings (25) of the throttle device (24).

11. The set (1) according to one of Claims 1 to 10, **characterized in that** at least one primary air supply connection (2) of the set (1) is connected to an end side (20) of the set (1), so that air exiting from a primary air channel flows into the set (1) in the horizontal direction.

12. The set (1) according to one of Claims 1 to 11, **characterized in that** at least one primary air supply connection (2) of the set (1) is connected to an upper side (26) of the set (1) facing away from the room to be ventilated, so that air exiting from a primary air channel flows vertically into the set (1).

13. The set (1) according to one of Claims 1 to 12, **characterized in that** at least one ceiling module (3), preferably all ceiling modules (3), has or have at least one heat exchanger (27).

14. The set (1) according to Claim 13, **characterized by** a dividing wall (28), which divides the ceiling space (9) of a respective ceiling module (3) into a distribution chamber (29) and a convector chamber (30), wherein the heat exchanger (27) is arranged in the convector chamber (30) and preferably the convector chamber (30) is arranged directly on an underside (23) of the respective ceiling module (3) facing the room to be ventilated.

15. The set (1) according to Claim 14, **characterized in that** the dividing wall (28) comprises a multiplicity of openings (31), particularly induction nozzles, which fluidically connect the distribution chamber (29) and the convector chamber (30) to one another, so that air exiting from the distribution chamber (29) can be conducted into the convector chamber (30) and then into the room to be ventilated.

## Revendications

1. Pièce, munie d'un kit (1) allongé, destiné à ventiler la pièce, notamment un laboratoire, comprenant
- au moins un raccordement d'air primaire (2), au moyen duquel de l'air primaire est susceptible d'être alimenté vers le kit (1),
- au moins deux modules plafonniers (3), placés dans une zone de plafond de la pièce,
- au moins un module de liaison (4), placé dans une zone de plafond (3) de la pièce,
une largeur (6) du kit (1) mesurée à la perpendiculaire d'un axe longitudinal (5) du kit (1) correspondant au moins au double d'une hauteur (7) mesurée à la perpendiculaire de l'axe longitudinal (5), ainsi qu'à la perpendiculaire de la largeur (6) du kit (1), les modules plafonniers (3) comportant respectivement
- au moins un espace plafonnier (9) physiquement délimité par des parois (8),
- au moins une ouverture d'entrée d'air (10), pour l'introduction d'air dans l'espace plafonnier (9) et
- au moins une ouverture de sortie d'air (11), pour l'introduction directe d'air hors de l'espace plafonnier (9) dans la pièce qui doit être ventilée, l'ouverture de sortie d'air (11) étant placée dans une paroi (12) du module plafonnier (3) respectif,
le module de liaison (4) comprenant
- au moins un espace de liaison (13), physiquement délimité,
- au moins deux ouvertures d'air (14), pour l'introduction d'air dans l'espace de liaison (13) et/ou pour l'évacuation d'air hors de l'espace de liaison (13),
au moins une paroi (8) respectivement d'un module plafonnier (3) et le module de liaison (4) comportant respectivement au moins une section transversale de trop-plein (16), au moyen de laquelle, au moins indirectement de l'air est susceptible d'être dirigé entre l'espace plafonnier (9) respectif et un espace de liaison (13) respectivement correspondant,
un passage direct d'air hors de l'espace de liaison (13) dans la pièce à ventiler étant au moins sensiblement empêché,
considérés dans la direction longitudinale du kit (1), les modules plafonniers (3) et l'au moins un module de liaison (4) étant placés l'un derrière l'autre, de telle sorte qu'une petite partie d'air partant d'un premier module plafonnier (3) soit exclusivement susceptible d'être dirigée dans un module plafonnier (3) supplémentaire au moyen d'un passage du module de liaison (4).

2. Kit (1) selon la revendication 1, **caractérisé en ce que** le kit (1) présente une longueur (17) d'au moins 3 m, de préférence d'au moins 5 m, de préférence par ailleurs d'au moins 7 m.

3. Kit (1) selon la revendication 1 ou 2, **caractérisé en ce que** la largeur (6) du kit (1) se situe dans la plage comprise entre 500 mm et 1300 mm, de préférence entre 600 mm et 1200 mm, de préférence par ailleurs, entre 700 mm et 1100 mm.

4. Kit (1) selon l'une quelconque des revendications 1 à 3, **caractérisé en ce que** la hauteur (7) du kit (1) se situe dans la plage comprise entre 50 mm et 400 mm, de préférence entre 100 mm et 350 mm, de préférence par ailleurs entre 150 mm et 300 mm.

5. Kit (1) selon l'une quelconque des revendications 1 à 4, **caractérisé en ce que** des sections transversales extérieures conduites à la perpendiculaire de l'axe longitudinal (5) du kit (1), respectivement à travers respectivement un module plafonnier (3) et le module de liaison (4) sont au moins sensiblement de taille identique, de sorte que considéré globalement sur sa longueur (17), le kit (1) comporte une section transversale extérieure au moins sensiblement constante.

6. Kit (1) selon l'une quelconque des revendications 1 à 5, **caractérisé par** une pluralité de modules de liaison (4), de préférence les modules plafonniers (3) et les modules de liaison (4) étant placés selon un motif régulier, notamment en alternance.

7. Kit (1) selon l'une quelconque des revendications 1 à 6, **caractérisé en ce qu'**aussi bien l'ensemble des modules plafonniers (3) qu'également l'ensemble des modules de liaison (4) comportent respectivement quatre parois (12) latérales, à savoir deux parois latérales (18) mutuellement opposées et s'écoulant à la parallèle de l'axe longitudinal (5) du kit (1) et deux parois frontales (19), mutuellement opposées, de préférence l'ensemble des parois frontales (19) comportant respectivement une section transversale de trop-plein (16) et pour le moins l'une des sections transversales de trop-plein (16), qui se trouve sur une face frontale d'extrémité (20) du kit (1) étant fermée au moyen d'un élément de recouvrement, de manière pour le moins sensiblement étanche.

8. Kit (1) selon l'une quelconque des revendications 1 à 7, **caractérisé en ce qu'**au moins un module de liaison (4), de préférence l'ensemble des modules de liaison (4) comporte ou comportent au moins une unité d'éclairage (22), de préférence l'au moins une unité d'éclairage (22) étant placée dans une face inférieure (23) dirigée vers la pièce qui doit être ventilée du module de liaison (4) respectif.

9. Kit (1) selon l'une quelconque des revendications 1 à 8, **caractérisé en ce qu'**au moins un module plafonnier (3), de préférence l'ensemble des modules plafonniers (3) comportent une pluralité d'ouvertures de sortie d'air (10), de préférence les ouvertures de sortie d'air (10) étant placées le long de parois (12) latérales mutuellement opposées, s'écoulant de préférence à la parallèle de l'axe longitudinal (5) du kit (1) du module plafonnier (3) ou des modules plafonniers (3).

10. Kit (1) selon la revendication 9, **caractérisé par** au moins un système d'étranglement (24) placé dans un espace plafonnier (9), qui comporte une pluralité d'ouvertures d'écoulement (25), au moyen du système d'étranglement (24), une pluralité d'ouvertures de sortie d'air (11) étant physiquement divisées à l'intérieur de l'espace plafonnier (9), de sorte qu'une liaison technique fluidique entre l'espace plafonnier (9) restant et les ouvertures de sortie d'air (11) respectivement divisées se présente exclusivement sous la forme des ouvertures d'écoulement (25) du système d'étranglement (24).

11. Kit (1) selon l'une quelconque des revendications 1 à 10, **caractérisé en ce que** pour le moins un raccordement d'air primaire (2) du kit (1) est raccordé sur une face frontale d'extrémité (20) du kit (1), de sorte que de l'air partant d'un canal d'air primaire afflue en direction horizontale à l'intérieur du kit (1).

12. Kit (1) selon l'une quelconque des revendications 1 à 11, **caractérisé en ce que** pour le moins un raccordement d'air primaire (2) du kit (1) est raccordé sur une face supérieure (26) du kit (1) qui est opposée à la pièce qui doit être ventilée, de sorte que de l'air partant d'un canal d'air primaire afflue verticalement dans le kit (1).

13. Kit (1) selon l'une quelconque des revendications 1 à 12, **caractérisé en ce qu'**au moins un module plafonnier (3), de préférence l'ensemble des modules plafonniers (3) comporte ou comportent au moins un échangeur thermique (27).

14. Kit (1) selon la revendication 13, **caractérisé par** une paroi de séparation (28), qui divise l'espace plafonnier (9) d'un module plafonnier (3) respectif en un espace de distribution (29) et un espace de convection (30), l'échangeur thermique (27) étant placé dans l'espace de convection (30) et de préférence l'espace de convection (30) étant placé directement sur une face inférieure (23) du module plafonnier (3) respectif qui est dirigée vers la pièce qui doit être ventilée.

15. Kit (1) selon la revendication 14, **caractérisé en ce que** la paroi de séparation (28) comprend une pluralité d'ouvertures (31), notamment de buses d'induction qui relient l'un à l'autre par technique fluidique l'espace de distribution (29) et l'espace de convection (30), de sorte que de l'air partant de l'espace de distribution (29) puisse être dirigé dans l'espace de convection (30) et ainsi dans la pièce qui doit être ventilée.
